# EUROPÄISCHE PATENTSCHRIFT

(11) **EP 1 043 087 B1**
(45) Veröffentlichungstag und Bekanntmachung des Hinweises auf die Patenterteilung: **22.08.2001**
(21) Anmeldenummer: 00106679.4
(22) Anmeldetag: 29.03.2000
(51) Int. Cl.: B21D 3/00, C21D 1/42

(54) **Wellenricht- und -härtemaschine**
Shaft straightening and hardening machine
Machine de rectification et de durcissement pour arbres

(30) Priorität: 03.04.1999 DE 19915344
(43) Veröffentlichungstag der Anmeldung: 11.10.2000
(73) Patentinhaber: KARL HEESS GMBH & CO. MASCHINENBAU, D-68623 Lampertheim (DE)
(72) Erfinder: Heess, Karl, 68623 Lampertheim-Hofheim (DE); Schweikert, Karlheinz, 68642 Bürstadt (DE)
(74) Vertreter: Zinngrebe, Horst, Dr.rer.nat.

(56) Entgegenhaltungen:
- US-A- 3 785 883

## Beschreibung

Die Erfindung betrifft eine Wellenricht- und -härtemaschine, mit einer Aufnahme für ein wellenförmiges Werkstück, welche um eine zur Achse des Werkstückes im wesentlichen parallele Achse drehbar gelagert ist, mit einem gesteuerten Drehantrieb für die Aufnahme und einem Kühlmittelbad, welches die Aufnahme auf einem Teil ihres Drehweges durchläuft, sowie mit wenigstens einem an einer vorgegebenen Stelle der Länge des Werkstückes angeordneten Richtmittel, welches das Werkstück radial beaufschlagt und zum Be- und Entladen des Werkstückes von diesem abschwenkbar sind.

Bei einer bekannten Wellenricht- und -härtemaschine (Prospekt Hahn & Kolb Stuttgart, Nr. 2510/24) wird das wellenförmige Werkstück in einer Be- und Entladestation zwischen zwei Spindelstöcke eingespannt. Ferner sind mehrere Richtrollengruppen vorhanden, die längs eines Bettes parallel zur Werkstückachse an diejenigen Stellen seiner Länge verfahrbar sind, an welchen das Werkstück mit vorgegebenem Richtmaß beaufschlagt werden soll. Zum Be- und Entladen des Werkstückes ist eine Richtrolle jeder Richtrollengruppe radial abschwenkbar. Der Drehantrieb führt die Aufnahme mit den zugestellten Richtrollen durch das Kühlmittelbad, meist ein Ölbad, zur Werkstück-Abschreckung. Nach dem Auftauchen aus dem Ölbad wird das gehärtete Werkstück nach dem Abschwenken der Richtrollen aus den Spindelstöcken entnommen.

Dieses relativ punktuelle Richten des Werkstückes kann vor allem dann zu einer unerwünschten Beeinträchtigung des Werkstückes führen, wenn in ihm eine oder mehrere axiale, gegebenenfalls auch exzentrische Bohrungen vorhanden sind.

Die Erfindung bezweckt eine Verbesserung dieser Maschinenart.

Bei der eingangs erläuterten Wellenricht- und -härtemaschine ist dazu erfindungsgemäß vorgesehen, daß die Aufnahme mehrere parallele Richtwellen aufweist, zwischen welche das Werkstück einfügbar und aus denen entnehmbar ist, wobei jede Richtwelle an ihren Stirnseiten in je einem Laberbock gehalten und eine der Richtwellen radial abschwenkbar ist, und wobei die Richtwellen radial vorstehende Profilierungen als Richtmittel aufweisen. Das Be- und Entladen der Werkstücke wird durch die Erfindung wesentlich vereinfacht und damit beschleunigt, weil ein Werkstück zwischen zweckmäßigerweise zwei feste Richtwellen nur eingelegt bzw. aus diesen entnommen zu werden braucht, ohne daß die Lagerböcke verstellt werden müßten. Daher können die Lagerböcke auf der Maschine translatorisch fest befestigt sein. Außerdem wird die Herstellung der Richtmittel durch entsprechende Profilierungen der Richtwellen außerhalb der Maschine dann vereinfacht, wenn längs des Werkstückes mehrere Stellen gerichtet werden sollen. Für eine bestimmte Werkstückart wird nur ein Satz von Richtwellen benötigt, die einmal in die Lagerböcke eingespannt werden und dort unabhängig von Werkstückwechseln verbleiben. Für die erwähnten, mit einer oder mehreren Axialbohrungen versehenen Werkstücke erweist sich die Erfindung dann als besonders vorteilhaft, wenn die Profilierungen relativ große axiale Breite haben.

Bevorzugte Ausgestaltungen der Erfindung im übrigen sind in den Unteransprüchen angegeben.

Ein Ausführungsbeispiel der Erfindung ist in der beigefügten Zeichnung dargestellt und nachstehend im einzelnen erläutert. Es zeigen:
- Figur 1:: eine schematische Darstellung einer Aufnahme mit Richtmitteln für ein wellenförmiges Werkstück in einer Wellenricht- und-härtemaschine aus dem Stande der Technik;
- Figur 2:: eine aus drei profilierten Richtwellen bestehende Aufnahme mit eingefügtem wellenförmigen Werkstück;
- Figur 3:: die Aufnahme nach Figur 2 in geöffnetem Zustand mit inliegendem Werkstück und
- Figur 4:: eine offene Aufnahme mit den Richtwellen nach Figuren 2 und 3, wobei rechte Richtwellengreifer zur Erläuterung der Darstellung seitlich zurückgezogen sind.

Die im Ganzen mit 1 bezeichnete und in Fig. 1 schematisch dargestellte Wellenricht- und -härtmaschine weist zunächst eine Wanne 2 enthaltend Öl 3 als Kühlmittel sowie eine in der Wanne in nicht dargestellter Weise drehbar gelagerte Trommel 4 auf. An den beiden Stirnseiten ist die Trommel 4 über je eine Kette 5, 6 oder dergleichen mit einem Drehantrieb gekoppelt. Auf der sich über das Öl 3 erhebenden Oberseite der Trommel 4 sitzen in der Nähe der beiden Stirnseiten je ein Spindelstock 10, 12, die auf einem Bett 14 an der Oberseite der Trommel 4 in Richtung der beiden Doppelpfeile 11, 13 verschiebbar sind. Zwischen aufeinander zuweisenden Körnerspitzen 15, 17 ist bei der bekannten Maschine 1 ein wellenförmiges Werkstück 20 gelagert und von wenigstens einem mit einem der Spindelstöcke 10, 12 gekoppelten Motor drehangetrieben. Über die Länge des Werkstücks 20 sind in dem dargestellten Ausführungsbeispiel vier Richtrollengruppen 22, 24, 26, 28 an Stellen der Länge des Werkstückes 20 auf dem Bett 14 angeordnet, an denen das Werkstück 20 gerichtet werden muß. Jede Richtrollengruppe 22, 24, 26, 28 besteht aus üblicherweise drei Richtrollen, die in Umfangsrichtung gleich verteilt das Werkstück 20 radial entsprechend dem eingestellten Druck beaufschlagen. Wenn das Werkstück in der Wellenricht- und-härtemaschine wie in Fig. 1 dargestellt einjustiert ist, wird die Trommel 4 durch den nicht dargestellten Drehantrieb so um eine zur Achse des Werkstücks 20 parallele Achse gedreht, daß das warme, gegebenenfalls rot glühende Werkstück 20 in das Öl 3 eintaucht und dort abgeschreckt wird.

Ersichtlich wird bei der bekannten Wellenricht- und -härtemaschine 1 die Aufnahme durch die Spindelstöcke 10, 12 und die zugehörigen Körnerspitzen 15, 17 gebildet, wobei zum Einfügen des Werkstücks 20 die obersten Richtrollen jedes Richtrollenpaares radial abgeschwenkt werden müssen. Die Richtmittel für das Werkstück 20 bilden ersichtlich die Richtrollengruppen 22, 24, 26, 28.

Bei der Erfindung gemäß Figuren 2 bis 4 besteht die Aufnahme 50 für ein wellenförmiges Werkstück 30 aus drei parallel gelagerten Richtwellen 42, 44, 46. Jede der Richtwellen 42, 44, 46 ist stirnseitig in je einem als Körnerspitze ausgebildeten Richtwellengreifer axial unverschieblich gehalten, und zwar die erste Richtwelle 42 zwischen Körnerspitzen 41 und 43, die zweite Richtwelle 44 zwischen den Körnerspitzen 45 und 47 und die dritte Richtwelle 46 zwischen den Körnerspitzen 49 und 51 (Fig. 4). Jede Körnerspitze steht aus einem Lagerbock vor, nämlich die Körnerspitze 41 aus dem Lagerbock 52, die Körnerspitze 43 aus dem Lagerbock 54, die Körnerspitze 55 aus dem Lagerbock 56, die Körnerspitze 47 aus dem Lagerbock 58, die Körnerspitze 49 aus dem Lagerbock 60 und schließlich die Körnerspitze 51 aus dem Lagerbock 62. Die zur Aufnahme der Richtwellen 42 und 44 vorgesehenen Lagerböcke 52, 54 sowie 56 und 58 sind auf dem Bett der im weiteren nicht dargestellten Wellenricht- und -härtemaschine (beispielsweise auf dem Bett 14 nach Figur 1) fest befestigt. Die Lagerböcke 60 und 62 sind am Ende an je einem Schwenkarm 61, 63 montiert, welche an der Trommel um eine zur Achse der Richtwelle 46 parallelen Achse schwenkbar angelenkt sind.

Im dargestellten Ausführungsbeispiel sind in den an einer Seite der Maschine angeordneten Lagerböcken 54, 58, 62 im einzelnen nicht dargestellte, steuerbare Verschiebemittel untergebracht, die es erlauben, die Körnerspitzen 43, 47, 51 axial translatorisch zu bewegen. Die Körnerspitzen 43, 47, 51 können daher durch die Verschiebemittel soweit seitlich nach außen gefahren werden, daß die Richtwellen 42, 44, 46 zwischen die jeweils für sie bestimmten Körnerspitzen durch ein nicht dargestellten Hebezeug eingefügt oder entnommen werden können. Im Betrieb sind die Richtwellen 42, 44, 46 jedenfalls drehfest mit der jeweils angetriebenen Körnerspitze 41, 45, 49 verbunden, wobei die jeweils gegenüberliegenden Körnerspitzen 43, 47, 51 mit dem erforderlichen Dreh- Freilauf versehen sind.

Wenn in der im einzelnen nicht dargestellten Be- und Entladestation der erfindungsge-mäßen Wellenricht- und -härtemaschine die Schwenkarme 61, 63 gemäß Figuren 3 und 4 so verschwenkt sind, daß die Richtwelle 46 von den beiden nicht verschwenkbaren Richtwellen 42, 44 hinreichend weit abgehoben ist, kann durch das erwähnte Hebezeug das Werkstück 30 in den Spalt zwischen die beiden Richtwellen 42, 44 gemäß Figur 3 eingebracht werden. Danach wird die obere Richtwelle 46 abgesenkt, so daß das Werkzeug 30 von den drei Richtwellen 42, 44, 46 gemäß Figur 2 eingefangen ist und radial durch entsprechende Betätigung der Arme 61, 63 mit dem jeweils gewünschten Richtdruck beaufschlagt werden kann.

Zunächst ist weiterhin zu bemerken, daß zur axial sicheren Lagerung des Werkstücks 30 jede Richtwelle 42, 44, 46 an jeder Stirnseite einen radial vorstehenden Bund aufweist, der für die Richtwelle 46 mit 37, 39 bezeichnet ist, so daß das Werkstück 30 zwischen den Bunden 37, 39 axial definiert eingefangen bleibt.

Die Richtmittel sind bei der Erfindung entsprechende Profilierungen des Mantels jeder der Richtwellen 42, 44, 46. So ist aus der Richtwelle 42 an einer werkstückbestimmten vorgewählten Stelle ein erster radial vorstehender Richtring 32 ausgearbeitet, der das Werkstück 30 an der gewünschten Stelle unmittelbar beaufschlagt. Über einen anderen Bereich der Werkstücklänge ist ein relativ breiter Richtring 34 ausgebildet, und der Schlußabschnitt des Werkstücks 30 wird durch einen dritten Richtring 46 der Richtwelle 42 kontaktiert. Entsprechend sind an den Richtwellen 44 und 46 bezüglich der Längsrichtung des Werkstückes 30 auf die Richtringe 32, 34, 36 exakt ausgerichtete Richtringe 72, 74, 76 (an der Richtwelle 44) und 82, 84, 86 (an der Richtwelle 46) ausgebildet. Die Lage der Richtringe bezüglich der Länge des Werkstücks 30 sowie die Breite der Richtringe unterliegt an den Richtwellen 42, 44, 46 keinerlei Beschränkungen, diese Dimensionierung kann vielmehr so gewählt werden, wie es vom gewünschten Ausrichten des Werkstücks 30 her erforderlich ist.

Man sieht, daß die Richtwellen 42, 44, 46 solange zwischen den zugehörigen Körnerspitzen eingespannt bleiben können, wie gleichartige Werkstücke ausgerichtet und gehärtet werden sollen. Solange die Art des Werkstückes 30 gleich bleibt, bedarf es keiner weiteren Einstellung an der Maschine, es genügt, das warme Werkstück 30 in die Aufnahme 50 einzulegen, die Aufnahme 50 zu schließen, die Trommel so zu drehen, daß die Richtwellen 42, 44, 46 mit Werkstück 30 in gewünschter Weise durch das Ölbad wandern und anschließend durch Öffnen der Aufnahme 50 das Werkstück 30 aus der Aufnahme 50 wieder zu entnehmen.

## Patentansprüche

1. Wellenricht- und -härtemaschine mit einer Aufnahme für ein wellenförmiges Werkstück, welche um eine zur Achse des Werkstückes im wesentlichen parallele Achse drehbar gelagert ist, mit einem gesteuerten Drehantrieb für die Aufnahme und einem Kühlmittelbad, welches die Aufnahme auf einem Teil ihres Drehweges durchläuft, sowie mit wenigstens einem an einer vorgegebenen Stelle der Länge des Werkstücks angeordneten Richtmittel, welches das Werkstück radial beaufschlagt und zum Be- und Entladen des Werkstückes von diesem abschwenkbar ist, dadurch gekennzeichnet, daß die Aufnahme (50) mehrere parallele Richtwellen (42, 44, 46) aufweist, zwischen welche das Werkstück (30) einfügbar und aus denen entnehmbar ist, wobei jede Richtwelle (42, 44, 46) an ihren Stirnseiten in je einem Lagerbock, (52, 54; 56, 58; 60, 62) gehalten und eine der Richtwellen (46) radial abschwenkbar ist, und wobei die Richtwellen (42, 44, 46) radial vorstehende Profilierungen (32, 34, 36; 72, 74, 76; 82, 84, 86) als Richtmittel aufweisen.

2. Maschine nach Anspruch 1, dadurch gekennzeichnet, daß die Lagerböcke (60, 62) der abschwenkbaren Richtwelle (46) an jeweils einem Schwenkarm (61, 63) befestigt ist, der an der Maschine um eine zur Achse der Richtwelle (46) parallele Achse schwenkbar befestigt ist.

3. Maschine nach einem der vorstehenden Ansprüche, dadurch gekennzeichnet, daß die Profilierungen der Richtwellen (42, 44, 46) als radial vorstehende Ringe (32, 34, 36; 72, 74, 76; 82, 84, 86) variabler axialer Länge ausgebildet sind.

4. Maschine nach einem der vorstehenden Ansprüche, dadurch gekennzeichnet, daß wenigstens die an einer Seite der Richtwellen (42, 44, 46) vorgesehenen Lagerböcke (54, 58, 62) mit steuerbaren Verschiebemitteln zur axialen translatorischen Bewegung von Richtwellengreifern (43, 47, 51) ausgerüstet sind, so daß durch Rückzug der zugehörigen Richtwellengreifer (43, 47, 51) ein Einsetzen und Entnehmen der Richtwellen (42, 44, 46) ermöglicht ist.

5. Maschine nach Anspruch 4, dadurch gekennzeichnet, daß die Richtwellengreifer Körnerspitzen sind.

6. Maschine nach einem der vorstehenden Ansprüche, dadurch gekennzeichnet, daß jede Richtwelle an ihren stirnseitigen Enden je einen radial vorstehenden Bund (37, 39) aufweist.

7. Maschine nach einem der Ansprüche 4-6, dadurch gekennzeichnet, daß die Lagerböcke translatorisch fest an der Maschine befestigt sind.

8. Maschine nach einem der vorstehenden Ansprüche, dadurch gekennzeichnet, daß die Aufnahme (50) zwei ortsfeste Richtwellen (42, 44) sowie eine abschwenkbare Richtwelle (46) aufweist.

## Claims

1. Shaft straightening and hardness machine, with a mount for a shaft-shaped tool, which is rotatably mounted around an axis essentially parallel to the axis of the tool, with a controlled rotation drive for the mount and a coolant bath, which runs through the mount on a section of its rotation path, together with at least one means of straightening, mounted at a pre-set point on the length of the tool, which radially impinges on the tool and can be pivoted away from the tool for the loading and unloading of the same, distinguished by the fact that the mount (50) has several parallel straightening shafts (42, 44, 46), between which the tool (30) can be inserted and out of which it can be removed, with each straightening shaft (42, 44, 46) being held by a pillow block on each face (52, 54; 56, 58; 60, 62), while one of the straightening shafts (46) can be radially pivoted away, and with the straightening shafts (42, 44, 46) having radially protuberant profiles (32, 34, 36; 72, 74, 76; 82, 84, 86) as means of straightening.

2. Machine as Claim 1, distinguished by the fact that each of the pivotable pillow blocks (60, 62) of the pivotable straightening shaft (46) is fastened to a pivot arm (61, 63) which is fastened to the machine and is pivotable around an axis parallel to the axis of the straightening shaft (46).

3. Machine as one of the preceding claims, distinguished by the fact that the profiles of the straightening shafts (42, 44, 46) take the form of radially protuberant rings (32, 34, 36; 72, 74, 76; 82, 84, 86) of varying axial length.

4. Machine as one of the preceding claims, distinguished by the fact that at least the pillow blocks (54, 58, 62) provided for on one side of the straightening shafts (42, 44, 46) are fitted with controllable means of displacement for the axially translatory movement of straightening shaft grippers (43, 47, 51), so that, when the associated straightening shaft grippers (43, 47, 51) are moved back, it becomes possible to insert and remove the straightening shafts (42, 44, 46).

5. Machine as Claim 4, distinguished by the fact that the straightening shaft grippers are lathe centres.

6. Machine as one of preceding claims, distinguished by the fact that each straightening shaft has a radially protuberant shoulder (37, 39) at each of its face ends.

7. Machine as one of Claims 4 - 6, distinguished by the fact that the pillow blocks are permanently fastened translatorially to the machine.

8. Machine as one of preceding claims, distinguished by the fact that the mount (50) has two fixed straightening shafts (42, 44), together with a pivotable straightening shaft (46).

## Revendications

1. Machine de dressage et de trempe pour arbres avec un logement pour une pièce en forme d'arbre, qui est logée de façon à pouvoir pivoter autour d'un axe sensiblement parallèle à l'axe de la pièce, avec une commande de rotation contrôlée pour la réception et un bain d'agent réfrigérant, lequel traverse le logement sur une partie de sa trajectoire de rotation, et avec au moins un moyen de dressage disposé en un endroit prédéfini de la longueur de la pièce, lequel sollicite radialement la pièce et peut être pivoté en s'éloignant de la pièce pour le chargement et le déchargement de celle-ci, caractérisée en ce que le logement (50) présente plusieurs arbres de dressage (42, 44, 46) parallèles, entre lesquels la pièce (30) peut être insérée et desquels elle peut être enlevée, chaque arbre de dressage (42, 44, 46) étant maintenu sur les faces avant dans un support (52, 54, 56, 58, 60, 62) et l'un des arbres de dressage (46) pouvant être basculé radialement, et les arbres de dressage (42, 44, 46) présentant des profilages (32, 34, 36; 72, 74, 76; 82, 84, 86) dépassant dans le sens radial comme moyens de dressage.

2. Machine selon la revendication 1, caractérisée en ce que les supports (60, 62) de l'arbre de dressage (46) basculant sont fixés sur respectivement un arbre orientable (61, 63), qui est fixé sur la machine de façon à pouvoir pivoter autour d'un axe parallèle à l'axe de l'arbre de dressage (46).

3. Machine selon l'une quelconque des revendications précédentes, caractérisée en ce que les profilages des arbres de dressage (42, 44, 46) sont conçus comme des bagues (32, 34, 36, 72, 74, 76, 82, 84, 86) dépassant radialement de longueur axiale variable.

4. Machine selon l'une quelconque des revendications précédentes, caractérisée en ce qu'au moins les supports (54, 58, 62) prévus sur un côté des arbres de dressage (42, 44, 46) sont équipés de moyens de déplacement contrôlables pour le déplacement de translation axiale des griffes d'arbres de dressage (43, 47, 51), de telle sorte qu'après le recul des griffes correspondantes d'arbres de dressage (43, 47, 51), il est possible d'avoir une insertion et un enlèvement des arbres de dressage (42, 44, 46).

5. Machine selon la revendication 4, caractérisée en ce que les griffes d'arbres de dressage sont des pointes de centrage.

6. Machine selon l'une quelconque des revendications précédentes, caractérisée en ce que chaque arbre de dressage présente sur ses extrémités frontales une collerette (37, 39) dépassant dans le sens radial.

7. Machine selon l'une quelconque des revendications 4 à 6, caractérisée en ce que les supports sont fixés à demeure sur la machine dans le sens de translation.

8. Machine selon l'une quelconque des revendications précédentes, caractérisée en ce que le logement (50) présente deux arbres de dressage (42, 44) fixes et un arbre de dressage (46) basculant.
